# EUROPÄISCHE PATENTSCHRIFT

(11) **EP 0 337 072 B1**
(45) Veröffentlichungstag und Bekanntmachung des Hinweises auf die Patenterteilung: **17.07.1991**
(21) Anmeldenummer: 89102405.1
(22) Anmeldetag: 11.02.1989
(51) Int. Cl.: B26B 27/00

(54) **Vorrichtung zum Portionieren wurstartig geformter Nahrungsmittel**
Device for slicing sausageshaped foodstuffs
Dispositif de coupe des aliments en forme de saucisson

(30) Priorität: 14.04.1988 DE 3812336
(43) Veröffentlichungstag der Anmeldung: 18.10.1989
(73) Patentinhaber: EFFEM GmbH, D-27283 Verden (DE)
(72) Erfinder: Horntrich, Günther, D-7539 Pforzheim (DE)
(74) Vertreter: Goddar, Heinz J., Dr.

(56) Entgegenhaltungen:
- FR-A- 2 605 865
- US-A- 2 032 939
- US-A- 2 722 736

## Beschreibung

Die Erfindung betrifft eine Vorrichtung zum Portionieren wurstartig geformter Nahrungsmittel.

Zum Portionieren wurstartig geformter Nahrungsmittel wird bisher regelmäßig ein Messer verwendet. Dies hat den Nachteil, daß das Ansetzen des Messers lediglich nach Augenmaß erfolgt, die Portionen also ungleich sind. Nachteilig ist weiter, daß die Schnittfläche der geschnittenen Wurst anschließend offenliegt, und daher alsbald austrocknet.

Die Erfindung liegt die Aufgabe zugrunde, eine Vorrichtung zum Portionieren wurstartig geformter Nahrungsmittel zu schaffen, bei der bei Abtrennen gleichmäßig großer Portionen die Schnittfläche der geschnittenen Wurst abgedeckt wird.

Erfindungsgemäß wird diese Aufgabe gelöst durch einen im wesentlichen rotationssymmetrischen, kappenförmigen Körper aus einem biegeelastischen Material, mit einem durch einen etwa L-förmigen, von dem Rand des Körpers in Richtung auf den Boden des Körpers und sodann im wesentlichen parallel zu dem Rand und dem Boden des Körpers verlaufenden Schlitz gebildeten, sich bei fehlender Belastung tangential zu dem Körper erstreckenden Abschnitt, der mit einer in Richtung auf das Innere des Körpers weisenden, etwa in der Ebene des Randes des Körpers liegenden Schneidnase versehen ist.

Eine bevorzugte Ausführungsform zeichnet sich dadurch aus, daß der Abschnitt außen mit einer Riffelung versehen ist.

Weiter wird vorgeschlagen, daß die Schneidnase dreieckig ist.

Weiter wird vorgeschlagen, daß der Abschnitt mit einer Sollbiegelinie versehen ist.

Eine besonders bevorzugte Ausführungsform zeichnet sich dadurch aus, daß das freie Ende des Abschnitts mit dem Körper über einen bei Erstbenutzung zu brechenden Steg verbunden ist.

Die Erfindung wird im folgenden anhand einer Zeichnung erläutert. Dabei zeigt:

- Fig. 1: eine seitliche Darstellung auf die vorgeschlagene Vorrichtung, und
- Fig. 2: eine Draufsicht auf die in Fig. 1 dargestellte Vorrichtung.

Die Vorrichtung zum Portionieren eines wurstartig geformten Nahrungsmittels besteht aus einem im wesentlichen rotationssymmetrischen, kappenförmigen Körper 10, der aus einem biegeelastischen Material, vorzugsweise einem Kunststoff, gefertigt ist. Der kappenförmige Körper 10 ist mit einer L-förmigen, von dem Rand 12 des Körpers 10 in Richtung auf den Boden 14 des Körpers 10 und sodann im wesentlichen parallel zu dem Rand 12 und dem Boden 14 des Körpers 10 verlaufenden Schlitz 16 versehen, der einen Abschnitt 18 definiert. Dieser Abschnitt 18 erstreckt sich bei fehlender Belastung aufgrund der Biegeelastizität des verwendeten Materials tangential zu dem Körper 10. Der Abschnitt 18 trägt eine in Richtung auf das Innere des Körpers 10 weisende, etwa in der Ebene des Randes 12 des Körpers 10 liegende, bei dem bevorzugten Ausführungsbeispiel dreieckig ausgebildete Schneidnase 20.

Bei Verwendung des kappenförmigen Körpers wird die zu portionierende Wurst mit einem Ende in die Kappe soweit eingesteckt, daß das Wurstende auf dem Boden 14 aufstößt. Sodann wird der Abschnitt 18 ― vorzugsweise mit dem Zeigefinger ― so belastet, daß die Schneidnase 20 in die Hülle der zu schneidenden Wurst eingedrückt wird. Nach Drehen der Wurst um die eigene Achse wird so eine Ritzlinie in die Wurst eingebracht, an der die Wurst sodann gebrochen werden kann.

Die Zeichnung verdeutlicht weiter, daß ein Steg 24 das freie Ende des Abschnitt 18 mit dem restlichen Körper 10 verbindet, der bei Erstbenutzung gebrochen wird.

Weiter ist erkennbar, daß der Abschnitt 18 außen mit einer Riffelung 22 versehen ist, die die Handhabung erleichtert.

Zeichnerisch nicht dargestellt ist ein Ausführungsbeispiel bei der der Abschnitt 18 mit einer Sollbiegelinie versehen ist, um die der Abschnitt 18 bei Belastung gebogen wird.

Nach dem Abbrechen des mittels der Vorrichtung angerissenen und sodann entlang der Ritzlinie abgebrochenen Wurstücks wird der portionierte Wurstabschnitt aus der Kappe ― beispielsweise durch einfaches Umstülpen ― gelöst und der verbliebene Teil der Wurst so in den Körper 10 eingesetzt, daß der Boden 14 des Körpers die Schneidfläche der Wurst abdeckt, so daß diese nicht austrocknet.

Die hier vorgeschlagene Vorrichtung eignet sich insbesondere für als Tiernahrung dienende Wurst. Sie kann insbesondere auch zum Schneiden einer folienversiegelten, als Hundenahrung vertriebenen Wurst verwendet werden, da die Folie durch die Schneidnase aufgetrennt wird.

## Patentansprüche

1. Vorrichtung zum Portionieren eines wurstartig geformten Nahrungsmittels, gekennzeichnet durch einen im wesentlichen rotationssymmetrischen, kappenförmigen Körper (10) aus einem biegeelastischen Material, mit einem durch einen etwa L-förmigen, von dem Rand (12) des Körpers in Richtung auf den Boden (14) des Körpers (10) und sodann im wesentlichen parallel zu dem Rand (12) und dem Boden (14) des Körpers (10) verlaufenden Schlitz (16) gebildeten, sich bei fehlender Belastung tangential zu dem Körper (10) erstreckenden Abschnitt (18), der mit einer in Richtung auf das Innere des Körpers (10) weisenden, etwa in der Ebene des Randes (12) des Körpers (10) liegenden Schneidnase (20) versehen ist.

2. Vorrichtung nach Anspruch 1, dadurch gekennzeichnet, daß der Abschnitt (18) außen mit einer Riffelung (22) versehen ist.

3. Vorrichtung nach Anspruch 1 oder Anspruch 2, dadurch gekennzeichnet, daß die Schneidnase (20) dreieckig ist.

4. Vorrichtung nach einem der vorangehenden Ansprüche, dadurch gekennzeichnet, daß der Abschnitt (18) mit einer Sollbiegelinie versehen ist.

5. Vorrichtung nach einem der vorangehenden Ansprüche, dadurch gekennzeichnet, daß das freie Ende des Abschnitts (18) mit dem Körper (10) über einen bei Erstbenutzung zu brechenden Steg (24) verbunden ist.

## Claims

1. Device for dividing a sausage-shaped foodstuff into portions, characterised by an essentially rotationally symmetrical cap-shaped body (10) made of a flexurally elastic material, with a section (18) which is formed by an approximately L-shaped slot (16) extending from the edge (12) of the body in the direction of the bottom (14) of the body (10) and then essentially parallel to the edge (12) and the bottom (14) bracket of the body (10) and, in the absence of any load, extends tangentially relative to the body (10) and which is equipped with a cutting nose (20) pointing in the direction of the interior of the body (10) and lying approximately in the plane of the edge (12) of the body (10).

2. Device according to Claim 1, characterised in that the section (18) is equipped on the outside with a grooving (22).

3. Device according to Claim 1 or Claim 2, characterised in that the cutting nose (20) is triangular.

4. Device according to one of the preceding claims, characterised in that the section (18) is provided with a predetermined bending line.

5. Device according to one of the preceding claims, characterised in that the free end of the section (18) is connected to the body (10) via a web (24) to be broken for first use.

## Revendications

1. Dispositif de coupe en portions d'un aliment en forme de saucisse, caractérisé par un corps (10) en forme de coiffe, sensiblement doté d'une symétrie de révolution, en matériau élastique à la flexion, comportant une partie (18) formée par une fente (16) approximativement en forme de L, qui s'étend du bord (12) du corps en direction du fond (14) du corps (10), puis sensiblement parallèlement au bord (12) et au fond (14) du corps (10), partie (18) qui s'étend en l'absence de contrainte tangentiellement au corps (10), et qui est munie d'une dent de coupe (20) dirigée vers l'intérieur du corps (10), approximativement située dans le plan du bord (12) du corps (10).

2. Dispositif selon la revendication 1, caractérisé par le fait que la partie (18) est munie extérieurement de stries (22).

3. Dispositif selon la revendication 1 ou 2, caractérisé par le fait que la dent de coupe (20) est triangulaire.

4. Dispositif selon l'une des revendications précédentes, caractérisé par le fait que la partie (18) est munie d'une ligne de flexion préférentielle.

5. Dispositif selon l'une des revendications précédentes, caractérisé par le fait que l'extrémité libre de la partie (18) est reliée au corps (10) par l'intermédiaire d'une barrette (24) qui doit être brisée à la première utilisation.
